# EUROPÄISCHE PATENTSCHRIFT

(11) **EP 2 333 171 B1**
(45) Veröffentlichungstag und Bekanntmachung des Hinweises auf die Patenterteilung: **13.02.2013**
(21) Anmeldenummer: 09405213.1
(22) Anmeldetag: 07.12.2009
(51) Int. Cl.: E03F 5/04

(54) **Bodenablauf für eine sanitäre Installation und Verfahren zum Montieren eines solchen Bodenablaufs**
Floor drain for a sanitary installation and method for installing such a floor drain
Siphon de sol pour une installation sanitaire et procédé de montage d'un tel siphon de sol

(43) Veröffentlichungstag der Anmeldung: 15.06.2011
(73) Patentinhaber: Geberit International AG, 8645 Jona (CH)
(72) Erfinder: Schnyder, Patrick, 6313 Menzingen (CH); Roest, Maarten, 8645 Jona (CH); Reichmuth, Peter, 8733 Eschenbach (CH); Müller, Samuel, 8630 Rüti (CH)
(74) Vertreter: Frischknecht, Harry Ralph

(56) Entgegenhaltungen:
- EP-A1- 2 009 187
- ES-A1- 2 299 295
- US-A- 2 255 893
- US-A- 3 457 568
- US-A- 6 014 780

## Beschreibung

Die Erfindung betrifft einen Bodenablauf für eine sanitäre Installation nach dem Oberbegriff des Anspruchs 1.

Die ES 2 299 295 A1 offenbart einen gattungsgemässen Bodenablauf. Dieser ist für eine Dusche vorgesehen. Das Einlaufgehäuse besitzt eine Öffnung, durch welche Bodenwasser in einen Ablauftopf fliessen kann. Die US 2,255,893 offenbart einen Bodenablauf, der für mehrere Duschen vorgesehen ist und in kreisförmiger Anordnung mehrere Öffnungen aufweist, durch die jeweils Bodenwasser in eine gemeinsame Entsorgungsleitung abfliessen kann.

Ein weiterer Bodenablauf ist im Stand der Technik durch die EP-A-2 009 187 des Anmelders bekannt geworden. Dieser Bodenablauf ist für eine Dusche vorgesehen. Der Bodenablauf kann vollständig in eine Wand beispielsweise in eine Vorwand oder Gebäudewand eingebaut werden. Mit einem solchen Ablauf kann eine Duschwanne oder ein Ablaufdeckel im Boden vermieden werden. Dies ermöglicht eine besonders behindertengerechte Herstellung einer Dusche. Das Wasser wird durch einen vergleichsweise schmalen Schlitz am unteren Ende der Wand abgeführt. Der Ablauf eignet sich aber auch beispielsweise für den Ablauf von Bodenwasser in einer Küche oder einem anderen Raum. Das Einlaufgehäuse sammelt das wegzuführende Bodenwasser und leitet dieses in einen Ablauftopf, der in der vertikalen Wand angeordnet ist und auf den das Einlaufgehäuse dicht aufgesetzt ist.

Die Montage eines solchen Bodenablaufs erfordert sehr zahlreiche Arbeitsschritte, die zudem von unterschiedlichen Fachkräften ausgeführt werden müssen. Erforderlich sind insbesondere ein Installateur zum Erstellen des Montagegestells, ein Maurer, ein Sanitär und in der Regel ein Plattenleger. Aufwendig sind insbesondere die Abdichtungsarbeiten.

Der Erfindung liegt die Aufgabe zugrunde, einen Bodenablauf der genannten Art zu schaffen, der einfacher montierbar ist.

Die Aufgabe ist beim gattungsgemässen Bodenablauf gemäss Anspruch 1 gelöst. Die Verbindungsmittel sind insbesondere tiefeneinstellbar und/oder höheneinstellbar und können beispielsweise bezüglich einer Beplankung der vertikalen Wand eingestellt werden. Bei einem erfindungsgemässen Bodenablauf kann das Einlaufgehäuse einfacher und sicherer als bisher gegenüber der vertikalen Wand abgedichtet werden, da die Verbindungsmittel beispielsweise einer Beplankung oder einem Bodenaufbau einstellbar sind.

Die Verbindungsmittel weisen gemäss einer Weiterbildung der Erfindung einen tiefenverstellbaren Rahmen auf. Dieser Rahmen kann beispielsweise bezüglich einer Beplankung der vertikalen Wand eingestellt werden. Das Einstellen des Rahmens bzw. der Verbindungsmittel erfolgt gemäss einer Weiterbildung der Erfindung mit wenigstens einer Einstellschraube. Diese ermöglicht eine besonders einfache und präzise Einstellung der Verbindungsmittel bezüglich der vertikalen Wand.

Gemäss einer Weiterbildung der Erfindung ist vorgesehen, dass der Rahmen verstellbar mit dem Einlaufgehäuse verbunden ist. Der Rahmen wird somit relativ zum Einlaufgehäuse verstellt.

Das Abdichten ist dann besonders einfach und sicher, wenn gemäss einer Weiterbildung der Erfindung die Verbindungsmittel wenigstens eine Dichtungsfolie aufweisen, mit welcher die Verbindungsmittel bezüglich einer Bodenwand und/oder bezüglich der genannten vertikalen Wand abdichtbar ist. Sind die Verbindungsmittel bezüglich der vertikalen Wand eingestellt, dann ist ebenfalls die Dichtungsfolie exakt gegenüber der vertikalen Wand positioniert und ermöglicht ein einfaches und sicheres Abdichten. Die Dichtungsfolie ist beispielsweise eine flexible Folie, die an den Verbindungsmitteln, beispielsweise am genannten Rahmen angebracht ist und die auf einem Bodenaufbau aufgeklebt werden kann.

Nach einer Weiterbildung der Erfindung ist vorgesehen, dass die Verbindungsmittel eine Öffnung aufweisen, die mit einer abnehmbaren Bauschutzplatte abgedeckt ist. Diese Bauschutzplatte besitzt als Hilfsmittel zum Herstellen eines Bodenaufbaus eine Abzugskante. Dies ermöglicht eine besonders präzise Positionierung des Bodenablaufs bezüglich des Gebäudebodens.

Nach einer Weiterbildung der Erfindung ist vorgesehen, dass die Verbindungsmittel einen Zwischenrahmen aufweisen, der höhenverstellbar ist. Die Verstellbarkeit des Zwischenrahmens ermöglicht insbesondere die exakte Einstellung einer Abdeckung, die an einem Sichtrahmen befestigt ist. Dieser Sichtrahmen wird am Zwischenrahmen befestigt.

Die Erfindung umfasst gemäss einer Weiterbildung der Erfindung einen Bodenablauf, der einen tiefenverstellbaren Rahmen, an diesem einen Zwischenrahmen und am Zwischenrahmen einen Sichtrahmen aufweist, an dem eine Abdeckung befestigt ist. Die Abdeckung ist vorzugsweise lösbar am Sichtrahmen befestigt. Bei entferntem Abdeckrahmen ist der Ablauftopf von aussen zugänglich und kann revidiert oder gereinigt werden.

Die Erfindung betrifft zudem ein Verfahren zum Montieren eines Bodenablaufs. Wesentlich ist auch hier das Einstellen der Verbindungsmittel bezüglich der vertikalen Wand, beispielsweise der Frontseite einer Beplankung. Die Einstellung erfolgt insbesondere so, dass die Verbindungsmittel mit einer Frontseite bezüglich einer Frontseite der Beplankung bündig sind.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig.. 1: eine räumliche Ansicht einer sanitären Installation mit einem erfindungsgemässen Bodenablauf,
- Fig. 2: ein vertikaler Schnitt durch einen Teil der sanitären Installation,
- Fig. 3: ein weiterer vertikaler Schnitt durch die sanitäre Installation,
- Fig. 4: eine räumliche Ansicht einer Gebäudewand mit einem Montagegestell und einem an diesem befestigten Bodenablauf,
- Fig. 5: eine Teilansicht der sanitären Installation nach dem Erstellen einer Beplankung,
- Fig. 6: ein Teilschnitt durch die sanitäre Installation nach dem Erstellen des Bodenaufbaus,
- Fig. 7: eine schematische Darstellung zur Illustration eines Montageschritts,
- Fig.8: eine schematische Darstellung zur Illustration der Verstellbarkeit der Verbindungsmittel,
- Fig. 9: schematisch eine Seitenansicht eines Teils des Einlaufgehäuses und der Verbindungsmittel sowie der Tiefenverstellbarkeit,
- Fig. 10: eine schematische Ansicht zur Illustration der Einstellung bezüglich der Bündigkeit einer Frontseite der Beplankung,
- Fig. 11: schematisch das Abdichten der Verbindungsmittel bezüglich des Bodenaufbaus,
- Fig. 12: eine schematische Darstellung zur Illustration eines Schrittes zum Abdichten des Bodenablaufs,
- Fig. 13: eine schematische Darstellung zur Illustration der Höhenverstellbarkeit des Zwischenrahmens,
- Fig. 14: eine schematische Ansicht zur Illustration eines abschliessenden Montageschrittes und
- Fig. 15 / 16: Ansichten mit Sichtrahmen und Abdeckplatte.

Die Fig. 1 zeigt eine sanitäre Installation 1, beispielsweise für eine Dusche, die an einer Gebäudewand 3 befestigt und auf einen Bodenaufbau 6 abgestellt ist. Der Bodenaufbau 6 ist mit einer Isolationsschicht 5 gegenüber einem Gebäudeboden 4 isoliert. Der Bodenaufbau 6 ist mit Fliesen 7 belegt. Die Gebäudewand 3 ist ebenfalls mit Fliesen 15 versehen, die eine Wandablauföffnung 43 umgeben, hinter welcher der erfindungsgemässe Bodenablauf 2 angeordnet ist. Durch diese Öffnung 43 kann Bodenwasser in einen hier nicht gezeigten hinter der Öffnung 43 angeordneten Ablauftopf abgeführt werden. Die Öffnung 43 ist mit Ausnahme eines unteren Spaltes in der Regel durch eine hier nicht gezeigte Abdeckplatte 36 (Fig. 15) abgedeckt. Diese Abdeckplatte 36 kann für eine Reinigung oder Revision des Ablauftopfes entfernt werden. Der Bodenablauf 2 ist in diesem Fall für eine Dusche vorgesehen, es sind hier aber auch andere Anwendungen in der Hausinstallation, beispielsweise in einer Küche denkbar.

Wie insbesondere die Fig. 2 und 3 zeigen, weist der Bodenablauf 2 ein Einlaufgehäuse 11 mit einem Ablauftopf 10 auf. Dieser an sich bekannte Ablauftopf 10 bildet einen Siphon und eine Auslauföffnung 17, die an eine hier nicht gezeigte Entsorgungsleitung anschliessbar ist. Das Einlaufgehäuse 11 dient dazu, Bodenwasser zu sammeln und in den Ablauftopf 10 abzuleiten. Ein Gehäusekragen 12 bildet eine vertikale Öffnung, die gegenüber dem Bodenaufbau 6 und gegenüber einer Beplankung 14 abgedichtet ist.

Um das Einlaufgehäuse 11 gegenüber dem Bodenaufbau 6 und gegenüber der vertikalen Gebäudewand 3 abzudichten, sind Verbindungsmittel 44 vorgesehen, welche einlaufseitig am Einlaufgehäuse angeordnet und mit diesem verbunden sind.

Die Verbindungsmittel 44 weisen einen Rahmen 8 auf, der gemäss den Fig. 8 und 9 mit Einstellschrauben 13 verstellbar mit dem Einlaufgehäuse 11 verbunden ist. Wie die Fig. 8 zeigt, sind vier solche Einstellschrauben 13 vorgesehen. Diese sind jeweils an einem Kopf in einem Lagerteil 32 des Rahmens 8 gelagert, wie die Fig. 8 bis 10 zeigen. Mit einem vorderen Ende greifen die Einstellschrauben 13 jeweils in einen Halter 33 des Gehäusekragens 12 ein. Durch Drehen der Einstellschrauben 13 kann der Abstand einer Frontseite 27 des Rahmens 8 bezüglich des Einlaufgehäuses 11 verstellt werden, wie dies in Fig. 9 mit dem Doppelpfeil 28 angedeutet ist. Anstelle von Einstellschrauben 13 sind hier aber auch andere Mittel denkbar, bei denen ein Verstellen des Rahmens 8 bezüglich des Einlaufgehäuses 11 möglich ist. Am Rahmen 8 ist an einem unteren Rand eine Dichtfolie 24 befestigt, die dazu dient, den Rahmen 8 dicht mit dem Bodenaufbau 6 zu verbinden. Die Dichtfolie 24 erstreckt sich in einem Bereich 23 (Fig. 7) vertikal nach oben und deckt mit diesem Bereich die Frontseite des Rahmens 8 ab. Der Bereich 23 ist bei den Einstellschrauben 13 ausgenommen.

In den Rahmen 8 ist ein Zwischenrahmen 34 eingesetzt, der bezüglich des Rahmens 8 höhenverstellbar ist. Hierzu besitzt der Zwischenrahmen 34 gemäss der Fig. 13 zwei im Abstand zueinander angeordnete Langlöcher 40, die jeweils von einer Einstellschraube 39 durchgriffen sind. Diese Einstellschrauben 39 sind in hier nicht gezeigte Gewindebohrungen des Rahmens 8 eingeschraubt.

Weiter ist ein Sichtrahmen 45 vorgesehen, welcher am Zwischenrahmen 34 befestigt ist.

Die Befestigung erfolgt gemäss Fig. 2 mit Klemmschrauben 46. Der Sichtrahmen 45 ist vorzugsweise bezüglich des Zwischenrahmens 34 in der Tiefe verstellbar. Schliesslich dient der Sichtrahmen 45 zur Befestigung der Abdeckplatte 36.

Nachfolgend wird die Montage des Bodenablaufs 2 näher erläutert.

Zunächst wird das in Fig. 4 gezeigte Montagegestell 18 vor der Gebäudewand 3 erstellt. Das Montagegestell 18 besitzt zwei im Abstand zueinander angeordnete Stützen 19, die mit einer oberen plattenförmigen Traverse 20 und einer unteren Traverse 48 verbunden sind. Am Montagegestell 18 ist der Bodenablauf 2 mit dem Einlaufgehäuse 11 und dem Ablauftopf 10 befestigt. Die Öffnung des Bodenablaufs 2 ist mit der Bauschutzplatte 21 abgedeckt. Ist der Bodenablauf 2 montiert, so wird an diesem die Beplankung 14 angebracht. Für die Bauschutzplatte 21 ist in dieser Beplankung 14 eine Aussparung 49 vorgesehen. Die Beplankung 14 erstreckt sich nach unten bis zum Gebäudeboden 4, der den sogenannten Rohboden bildet. Auf den Gebäudeboden 4 wird nun eine Isolationsschicht 5 oder auch mehrere solche Schichten sowie der Bodenaufbau 6 aufgetragen. Damit dieser Bodenaufbau 6 bezüglich des Bodenablaufs 2 exakt ausgerichtet wird, weist die Bauschutzplatte 21 an einer unteren Kante eine Abzugskante 22 auf, die beispielsweise als Blechstreifen ausgebildet sein kann. Gemäss Fig. 6 wird der noch nicht ausgehärtete Bodenaufbau 6 von der Abzugskante 22 aus abgezogen.

Ist der Bodenaufbau 6 ausgehärtet, so wird gemäss Fig. 7 die Bauschutzplatte 21 durch Lösen der Schrauben 47 abgenommen. Dadurch wird die nach oben umgebogene Dichtfolie frei und diese wird nun gemäss Pfeil 25 nach unten auf den Bodenaufbau 6 gelegt. Nun wird gemäss den Fig. 8 bis 10 die Tiefe des Rahmens 8 bezüglich der Frontseite 50 der Beplankung 14 eingestellt. Dies geschieht durch Drehen der Einstellschrauben 13. Der Rahmen 8 wird solange verstellt, bis die Frontseite des Rahmens 8 bündig ist zur Frontseite 50 der Beplankung 14. In der Fig. 9 wird der Rahmen 8 somit gemäss dem Doppelpfeil 28 in der Tiefe verstellt. Ist die Frontseite 27 gemäss Fig. 10 bündig zur Frontseite 50, so ist die gewünschte Position des Rahmens 8 erreicht.

In einem nächsten Schritt wird nun gemäss der Fig. 11 die Dichtfolie 24 gemäss Pfeil 31 nach oben geklappt und ein Kleber 29 auf den Bodenaufbau 6 aufgetragen. Durch Umklappen der Dichtfolie 24 und Andrücken wird nun die Dichtfolie 24 am Bodenaufbau 6 angeklebt.

Als nächster Schritt wird gemäss Fig. 12 eine Hinteransicht der etwa U-förmigen Dichtfolie 35 an der Frontseite 50 der Beplankung 14 und am ebenfalls U-förmigen Bereich 23 des Rahmens 8 aufgeklebt. Diese Dichtfolie 35 dichtet damit den Rahmen 8 gegenüber der Beplankung 14 ab. Die Dichtungsfolie 35 kann selbstklebend sein, wobei vorher eine Schutzfolie 51 abgezogen wird. Der Bodenablauf 2 ist nun dicht mit dem Bodenaufbau 6 und der Beplankung 14 verbunden.

Der nächste Schritt ist nun das Erstellen des Bodenbelages 7 durch Aufbringen der Fliesen 38. Diese Fliesen 38 können sehr unterschiedlich dick sein. Um die Abdeckplatte 36 an der unteren Kante genau gegenüber dem vorgesehenen Bodenbelag 7 einzustellen, wird der Zwischenrahmen 34 gemäss Pfeil 41 der Fig. 13 mit der Bauschutzplatte 26 in der Höhe eingestellt. Hierzu werden die Einstellschrauben 39 gelöst. Ist der Zwischenrahmen 34 und damit die Abdeckplatte 36 positioniert, so werden die Einstellschrauben 39 wieder festgezogen. Die Fliesen 38 werden nun aufgetragen, bis der gesamte Bodenaufbau 6 mit dem gewünschten Bodenbelag 7 versehen ist.

In einem nächsten Schritt werden an den oberen und seitlichen Rändern 52 der Bauschutzplatte 26 vergleichsweise schmale Streifen 42 angeklebt. Diese Streifen 42 geben den vorgesehenen Abstand für den Sichtrahmen 45 zu den Fliesen 15 vor. Die Beplankung 14 wird nun um die Bauschutzplatte 26 herum mit den Fliesen 15 abgedeckt. Unter dem unteren Rand der Abdeckplatte 36 kann das Wasser durch die beispielsweise spaltförmige Öffnung in das Einlaufgehäuse 11 abfliessen. Nach dem Entfernen der Bauschutzplatte 26 wird der Sichtrahmen 45 eingesetzt, wie dies in Fig. 15 gezeigt ist. Die Abdeckplatte 36 kann an sich beliebig am Sichtrahmen 45 befestig sein. Beispielsweise kann die Abdeckplatte 36 schwenkbar am Sichtrahmen befestigt sein. Zum Reinigen und für die Revision des Ablauftopfes 10 kann dann die Abdeckplatte 36 nach oben geklappt werden.

### BEZUGSZEICHENLISTE

- 1: sanitäre Installation
- 2: Bodenablauf
- 3: Gebäudewand
- 4: Gebäudeboden (Rohboden)
- 5: Isolationsschicht
- 6: Bodenaufbau
- 7: Bodenbelag
- 8: Rahmen
- 9: Ablauföffnung
- 10: Ablauftopf
- 11: Einlaufgehäuse
- 12: Gehäusekragen
- 13: Einstellschraube
- 14: Beplankung
- 15: Fliesen
- 16: Frontseite
- 17: Auslauföffnung
- 18: Montagegestell
- 19: Stütze
- 20: Traverse
- 21: Bauschutzplatte
- 22: Abzugskante
- 23: Bereich
- 24: Dichtfolie
- 25: Pfeil
- 26: Bauschutzplatte
- 27: Frontseite
- 28: Doppelpfeil
- 29: Kleber
- 30: Pfeil
- 31: Pfeil
- 32: Lagerteil
- 33: Halter
- 34: Zwischenrahmen
- 35: Dichtungsfolie
- 36: Abdeckplatte
- 37: Spalt
- 38: Fliese
- 39: Einstellschraube
- 40: Langloch
- 41: Pfeil
- 42: Streifen
- 43: Wandablauföffnung
- 44: Verbindungsmittel
- 45: Sichtrahmen
- 46: Klemmschraube
- 47: Befestigungsschraube
- 48: untere Traverse
- 49: Aussparung
- 50: Frontseite
- 51: Schutzfolie
- 52: Rand

## Patentansprüche

1. Bodenablauf für eine sanitäre Installation, mit einem Einlaufgehäuse (11), das eine Öffnung für wegzuführendes Bodenwasser aufweist und an eine Wandablauföffnung einer vertikalen Wand anschliessbar ist, wobei am Einlaufgehäuse (11) Verbindungsmittel (44) angeordnet sind, mit denen es mit der vertikalen Wand verbindbar ist, **dadurch gekennzeichnet, dass** die Verbindungsmittel (44) einstellbar sind und so die Position des Einlaufgehäuses (11) gegenüber der vertikalen Wand einstellbar ist.

2. Bodenablauf nach Anspruch 1, **dadurch gekennzeichnet, dass** die Verbindungsmittel (44) einen tiefenverstellbaren Rahmen (8) aufweisen.

3. Bodenablauf nach Anspruch 1 oder 2, **dadurch gekennzeichnet, dass** die Verbindungsmittel (44) mittels wenigstens einer Einstellschraube (13) verstellbar sind.

4. Bodenablauf nach Anspruch 3, **dadurch gekennzeichnet, dass** die wenigstens eine Einstellschraube (13) in das Einlaufgehäuse (11) eingreift.

5. Bodenablauf nach einem der Ansprüche 1 bis 4, **dadurch gekennzeichnet, dass** die Verbindungsmittel (44) mit dem Einlaufgehäuse (11) verbunden sind und bezüglich diesem einstellbar sind.

6. Bodenablauf nach einem der Ansprüche 2 bis 5, **dadurch gekennzeichnet, dass** der Rahmen (8) ein Beplankungsrahmen ist.

7. Bodenablauf nach einem der Ansprüche 1 bis 6, **dadurch gekennzeichnet, dass** die Verbindungsmittel (44) wenigstens eine Dichtungsfolie (24) aufweisen, mit welcher diese gegenüber einem Boden (6) abdichtbar ist.

8. Bodenablauf nach einem der Ansprüche 2 bis 7, **dadurch gekennzeichnet, dass** die Verbindungsmittel (44) eine Öffnung aufweisen, die mit einer abnehmbaren Bauschutzplatte (21) abgedeckt ist.

9. Bodenablauf nach Anspruch 8, **dadurch gekennzeichnet, dass** die Bauschutzplatte (21) als Hilfsmittel zum Erstellen eines Bodenaufbaus (6) eine Abzugskante (22) aufweist.

10. Bodenablauf nach einem der Ansprüche 1 bis 9, **dadurch gekennzeichnet, dass** die Verbindungsmittel (44) einen höhenverstellbaren Zwischenrahmen (34) aufweisen.

11. Bodenablauf nach einem der Ansprüche 1 bis 10, **dadurch gekennzeichnet, dass** die Verbindungsmittel (44) einen Sichtrahmen (45) aufweisen.

12. Bodenablauf nach Anspruch 11, **dadurch gekennzeichnet, dass** am Sichtrahmen (45) eine Abdeckplatte (36) befestigt ist.

13. Bodenablauf nach den Ansprüchen 10 und 12, **dadurch gekennzeichnet, dass** der Sichtrahmen (45) am Zwischenrahmen (34) befestigt ist.

14. Verfahren zum Montieren eines Bodenablaufs nach einem der Ansprüche 1 bis 13, **gekennzeichnet durch** folgende Montageschritte:
a) Erstellen eines Montagegestells (18),
b) Befestigen des Bodenablaufes (2) über dem Rohboden (4),
c) Erstellen einer Beplankung (14),
d) Erstellen eines Bodenaufbaus (6),
e) Einstellen der Verbindungsmittel (44),
f) Abdichten der Verbindungsmittel (44).

15. Verfahren nach Anspruch 14, **dadurch gekennzeichnet, dass** die Verbindungsmittel (44) in der Tiefe, beispielsweise bezüglich einer Beplankung (14) und/oder in der Höhe, beispielsweise bezüglich eines Bodens (6) eingestellt wird.

## Claims

1. Floor drain for a sanitary installation, having an inlet housing (11), which has an opening for floor water to be led away and which is connectable to a wall drain opening of a vertical wall, wherein connecting means (44) are arranged on the inlet housing (11) by means of which the inlet housing is mountable to a vertical wall **characterized in that** the connecting means (44) are adjustable and that the position of the inlet housing (11) is adjustable against the vertical wall.

2. Floor drain according to Claim 1, **characterized in that** the connecting means (44) have a depth-adjustable frame (8).

3. Floor drain according to Claim 1 or 2, **characterized in that** the connecting means (44) are adjustable by means of at least one adjusting screw (13).

4. Floor drain according to Claim 3, **characterized in that** the at least one adjusting screw (13) engages in the inlet housing (11).

5. Floor drain according to one of Claims 1 to 4, **characterized in that** the connecting means (44) are connected to the inlet housing (11) and are adjustable with respect thereto.

6. Floor drain according to one of Claims 2 to 5, **characterized in that** the frame (8) is a panelling frame.

7. Floor drain according to one of Claims 1 to 6, **characterized in that** the connecting means (44) have at least one sealing foil (24), with which they can be sealed against a floor (6).

8. Floor drain according to one of Claims 2 to 7, **characterized in that** the connecting means (44) have an opening, which is covered with a removable construction guard (21).

9. Floor drain according to Claim 8, **characterized in that** the construction guard (21) has, as an aid to the creation of a floor construction (6), a levelling edge (22).

10. Floor drain according to one of Claims 1 to 9, **characterized in that** the connecting means (44) have a height-adjustable subframe (34).

11. Floor drain according to one of Claims 1 to 10, **characterized in that** the connecting means (44) have an ornamental frame (45).

12. Floor drain according to Claim 11, **characterized in that** a cover plate (36) is fastened to the ornamental frame (45).

13. Floor drain according to Claims 10 and 12, **characterized in that** the ornamental frame (45) is fastened to the subframe (34).

14. Method for installing a floor drain according to one of Claims 1 to 13, **characterized by** the following assembly steps:
a) erection of an assembly stand (18),
b) fastening of the floor drain (2) over the rough floor (4),
c) creation of a panelling (14),
d) creation of a floor construction (6),
e) adjustment of the connecting means (44),
f) sealing of the connecting means (44).

15. Method according to Claim 14, **characterized in that** the connecting means (44) are adjusted in depth, for example with respect to a panelling (14), and/or in height, for example with respect to a floor (6).

## Revendications

1. Ecoulement de sol pour une installation sanitaire, comprenant un boîtier d'entrée (11) qui présente une ouverture pour l'eau de sol à évacuer et peut être raccordé à une ouverture d'écoulement mural d'un mur vertical, des moyens de liaison (44) étant disposés sur le boîtier d'entrée (11), moyens avec lesquels il peut être relié au mur vertical, **caractérisé en ce que** les moyens de liaison (44) sont réglables et la position du boîtier d'entrée (11) est réglable par rapport au mur vertical.

2. Ecoulement de sol selon la revendication 1, **caractérisé en ce que** les moyens de liaison (44) présentent un cadre (8) réglable en profondeur.

3. Ecoulement de sol selon la revendication 1 ou 2, **caractérisé en ce que** les moyens de liaison (44) sont réglables au moyen d'au moins une vis de réglage (13).

4. Ecoulement de sol selon la revendication 3, **caractérisé en ce que** la au moins une vis de réglage (13) s'engage dans le boîtier d'entrée (11).

5. Ecoulement de sol selon l'une des revendications 1 à 4, **caractérisé en ce que** les moyens de liaison (44) sont reliés au boîtier d'entrée (11) et sont réglables par rapport à celui-ci.

6. Ecoulement de sol selon l'une des revendications 2 à 5, **caractérisé en ce que** le cadre (8) est un cadre de revêtement.

7. Ecoulement de sol selon l'une des revendications 1 à 6, **caractérisé en ce que** les moyens de liaison (44) présentent au moins un film d'étanchéité (24), avec lequel celui-ci peut être rendu étanche par rapport à un sol (6).

8. Ecoulement de sol selon l'une des revendications 2 à 7, **caractérisé en ce que** les moyens de liaison (44) présentent une ouverture qui est recouverte avec une plaque de protection de construction (21).

9. Ecoulement de sol selon la revendication 8, **caractérisé en ce que** la plaque de protection de construction (21) présente une arête de décharge (22) comme moyen auxiliaire pour l'élaboration d'une structure de sol (6).

10. Ecoulement de sol selon l'une des revendications 1 à 9, **caractérisé en ce que** les moyens de liaison (44) présentent un cadre intermédiaire (34) réglable en hauteur.

11. Ecoulement de sol selon l'une des revendications 1 à 10, **caractérisé en ce que** les moyens de liaison (44) présentent un cadre décoratif (45).

12. Ecoulement de sol selon l'une la revendication 11, **caractérisé en ce qu'**une plaque de recouvrement (36) est fixée sur le cadre décoratif (45).

13. Ecoulement de sol selon l'une des revendications 10 et 12, **caractérisé en ce que** le cadre décoratif (45) est fixé sur le cadre intermédiaire (34).

14. Procédé pour monter un écoulement de sol selon l'une des revendications 1 à 13, **caractérisé par** les étapes de montage suivantes :
a) fabrication d'un châssis de montage (18),
b) fixation de l'écoulement de sol (2) au-dessus du sol brut (4),
c) élaboration d'un revêtement (14),
d) élaboration d'une structure de sol (6),
e) réglage des moyens de liaison (44),
f) étanchéité des moyens de liaison (44).

15. Procédé selon la revendication 14, **caractérisé en ce que** les moyens de liaison (44) sont réglés dans la profondeur, par exemple par rapport à un revêtement (14) et/ou dans la hauteur, par exemple par rapport à un sol (6).
